# EUROPÄISCHE PATENTSCHRIFT

(11) **EP 2 698 210 B1**
(45) Veröffentlichungstag und Bekanntmachung des Hinweises auf die Patenterteilung: **01.01.2020**
(21) Anmeldenummer: 12005888.8
(22) Anmeldetag: 15.08.2012
(51) Int. Cl.: B05B 7/04, B22D 11/124

(54) **Sprühdüseneinrichtung insbesondere zum Besprühen eines Giessstrangs**
Spray nozzle device, in particular for spraying a cast strand
Installation de pulvérisation, en particulier pour la pulvérisation d'un flux de coulée

(43) Veröffentlichungstag der Anmeldung: 19.02.2014
(73) Patentinhaber: SMS Concast AG, 8027 Zürich (CH)
(72) Erfinder: Kuster, Louis, 6030 Ebikon (CH); Von Eynatten, Klaus, 33010 Tavagnacco (IT)
(74) Vertreter: Luchs, Willi

(56) Entgegenhaltungen:
- EP-A1- 0 161 307
- EP-A1- 1 243 343
- EP-A1- 1 356 868
- EP-A2- 1 767 277
- DE-A1- 19 505 647
- DE-A1- 19 841 401
- GB-A- 2 081 606
- JP-A- 2005 131 486
- Lechler GmbH: "Düsen und Systeme für die Hütten- und Walzwerktechnik", , März 2012 (2012-03), XP002687083, Gefunden im Internet: URL:https://shop.lechler.de/is-bin/intersh op.static/WFS/LechlerDE-shop-Site/LechlerD E-Ship/de_DE/PDF/05_service_support/huette ntechnik/broschueren/deutsch/prospekt_imag e_huettentechnik_0312.pdf [gefunden am 2012-11-13]

## Beschreibung

Die Erfindung betrifft eine Sprühdüseneinrichtung insbesondere zum Besprühen eines Giessstrangs, mit einem eine diffusorartig wirkende Mischkammer aufweisenden Mischkörper, der mit einem Lufteinlass, einem Wassereinlass und einer auf der zum Lufteinlass gegenüberliegenden Seite angeordneten Düsenauslass versehen ist, durch welchen ein Luft/Wassergemisch austritt.

Sprühdüsen dieser Art werden bekanntlich zum Kühlen eines Giessstranges während des Abgiessens eingesetzt. Hierbei wird eine möglichst gleichmässige Kühlwirkung angestrebt, um zu verhindern, dass beim Kühlvorgang Risse im heissen Giessstrang entstehen können. Daher die Bemühungen, die Sprühdüse so zu konstruieren, dass der abgegebene Kühlstrahl strukturell homogen ist. Die jeweils erforderliche Kühlwirkung ist allerdings von Fall zu Fall unterschiedlich, sowohl aus verfahrenstechnischen Gründen als auch aufgrund der Abmessungen und/oder der Geometrie des abzugiessenden Formats. Dadurch sind die Einsatzbedingungen der Sprühdüse hinsichtlich des Luft- und/oder Wasserdrucks bzw. der Luft- und/oder Wasserströmung variabel.

Die bisher bekannten Sprühdüsen dieser Art haben den Nachteil, dass bei ihnen beide Grössen sich im Betrieb gegenseitig beeinflussen. Das führt zu einer ungleichmässigen Beaufschlagung des Giesstrangs mit sich punktuell bildenden Wassertropfenansammlungen, die örtlich die Kühlwirkung des Sprühstrahls in unzulässigem Mass beeinträchtigen.

Eine Sprühdüsenanordnung dieser Art ist in der EP-0 161 307 geoffenbart. Sie besteht aus einem Vorvernebelungskopf und einem Düsenmündungsstück mit einer eigenen Mischkammer, die mit einer Abgabeöffnung für schmale fächerförmige Sprühmuster versehen ist. Sinn und Zweck der Anordnung ist es, bei derartigen Sprühmustern einen Sprühstrahl zu erzeugen, der einen hohen Vernebelungsgrad aufweist und auf der gesamten Länge und Breite Flüssigkeitströpfchen gleichmässiger Grösse beinhaltet. Die aus der gegenseitigen Beeinflussung des Luft- und Wasserdrucks bzw. der Luft- und Wasserströmung herrührenden Probleme sind nicht zufriedenstellend gelöst.

Eine Sprühdüse gemäss der Druckschrift JP-A-2005 131 486 weist eine zentrale Passage auf, in welche ein Fluid mit Flüssigkeit und Gas zugeführt wird. Durch eine diese Passage umgebende Ringpassage wird eine andere Flüssigkeit zugegeben. In einer Mischpassage werden die beiden Flüssigkeiten eingangsseitig von den Passagen gemischt und zu einem Auslass für einen Einspritzen einer Mischung aus Gas und Flüssigkeit gefördert. Ein Verteilerkopf zum Ausstossen des Fluides von der Passage gegen eine Innenwand der Mischpassage ist darüberhinaus vorgesehen. Es ist ferner erwähnt, dass obschon Wasser in die innere Passage und Luft in die Ringpassage geleitet wird, kann auch umgekehrt eine Flüssigkeit aussen zugeführt werden. Mit dieser Sprühdüse lassen sich aber nicht die gewünschten Sprühmuster erzielen, weil diese Durchlassöffnungen nur geringfügig von der Längsachse der Sprühdüse abweichen.

Der Erfindung liegt die Aufgabe zugrunde, eine Sprühdüse der eingangs genannten Art zu schaffen, die einen hohen Vernebelungsgrad und eine hohe Gleichmässigkeit des Sprühstrahls unabhängig vom Giessverfahren oder Format des abzukühlenden Produktes sicherstellt. Ferner soll dies auch unabhängig von den eingestellten Mediendrücken gewährleistet sein.

Diese Aufgabe wird erfindungsgemäss dadurch gelöst, dass der Lufteinlass durch eine Lufteinlassdüse mit einem in die Mischkammer ragenden Bereich gebildet ist und dort mit mindestens einer Luftaustrittsbohrung versehen ist, die zur Längsachse der Mischkammer einen Winkel von 90° +/- max. 15° aufweist, während der Wassereinlass durch mindestens eine nahe der Spitze des Lufteinlasses quer zur Längsachse der Mischkammer gerichtete Bohrung erfolgt..

Wie entsprechende Versuche ergeben haben, hat diese Anordnung den Vorteil, dass sich bei ihr die Luftströmung bzw. der Luftdruck und die Wasserströmung bzw. der Wasserdruck nicht in nennenswertem Masse gegenseitig beeinflussen, so dass bei verfahrenstechnisch oder formatbedingten Veränderungen dieser Grössen der von der Sprühdüse abgegebene Kühlstrahl hinsichtlich des Vernebelungsgrades und der Gleichmässigkeit des Kühlstrahls stabil bleibt.

Die Erfindung sieht ferner vor, dass der Lufteinlass des Mischkörpers durch eine in die Mischkammer ragende Blende gebildet ist, die in einer Ebene quer zu deren Längsachse mit mindestens einer umfänglich verteilt angeordneten Radialaustrittsbohrungen versehen ist. Dadurch wird die Fertigung, Zusammenbau und Wartung der Sprühdüse vereinfacht.

Es ist hierbei zweckmässig, wenn der in die Mischkammer ragende Bereich der Lufteinlassdüse einen Aussendurchmesser von weniger als die Hälfte des Innendurchmessers der Mischkammer aufweist.

Es ist für die angestrebte Wirkungsweise des Mischkörpers erfindungsgemäss vorgesehen, dass die Radialaustrittsbohrungen quer zur Längsachse der Mischkammer einen Winkel von 90° +/- max. 15° aufweisen.

Die Lufteinlassdüse kann auch zusätzlich mit einer in Achsrichtung der Mischkammer gerichteten Luftaustrittsbohrung versehen sein.

Es ist auch für die Wirkungsweise der Sprühdüse von Vorteil, wenn ihre Mischkammer zylindrisch ausgebildet ist und eine Länge von vorzugsweise zweimal der Innendurchmesser aufweist.

Die Erfindung sieht ebenfalls vor, dass der Mischkörper einen auswechselbaren Düsenkopf mit einer Austrittsöffnung für das Luft/Wassergemisch aufweist, deren Geometrie nach dem jeweils erforderlichen Sprühbild festlegbar ist. Auf diese Weise lässt sich die Düse leicht an variable Einsatzbedingungen anpassen.

Die Erfindung sowie weitere Vorteile derselben sind nachfolgend anhand eines Ausführungsbeispiels unter Bezugnahme auf die Zeichnung näher erläutert. Es zeigen:
- Fig. 1: einen erfindungsgemässen Mischkörper einer Sprühdüseneinrichtung, im Schnitt und schematisch gezeigt,
- Fig. 2: die Sprühdüseneinrichtung nach Fig. 1, in einer Ansicht in Richtung des Pfeils II dargestellt,
- Fig. 3: perspektivische Ansicht der Sprühdüseneinrichtung nach Fig. 1 ohne Düsenkopf,
- Fig. 4: eine Seitenansicht der Sprühdüse nach Fig. 1 ohne Düsenkopf; und
- Fig. 5: ein Wasserdruck- Wasserströmungsdiagramm für die Sprühdüse nach Fig. 1 mit zwei verschiedenen Werten des Luftdrucks.

Die Sprühdüseneinrichtung gemäss Fig. 1 bis Fig. 4 dient zum Besprühen eines Giessstrangs mit einem Luft/Wassergemisch, um ihn während des Abgiessens abzukühlen. Der Mischkörper 1 weist eine Mischkammer 2 auf, die mit einem Lufteinlass 3, einem Wassereinlass 4 und einem Düsenauslass 5 versehen ist.

Die Mischkammer 2 des Mischkörpers 1 ist zylindrisch ausgebildet. Ihre Länge beträgt ca. zweimal der Innendurchmesser der Mischkammer. Der Lufteinlass 3 ist in einer Lufteinlassdüse 6 angeordnet, deren Spitze 7 in den oberen Bereich der Mischkammer hineinragt. Die Lufteinlassdüse 6 ist koaxial zur Mischkammer 2 ausgerichtet, und ihr Aussendurchmesser ist dort kleiner als der halbe Innendurchmesser der Mischkammer. In diesem Bereich ist sie mit von dieser annähernd quer zur Längsachse der Mischkammer radial ausgehenden Luftaustrittsbohrungen 9 versehen, die umfänglich in einer Ebene quer zur Längsachse gleichmässig verteilt sind.

Der Wassereinlass 4 mündet in die Mischkammer 2 nahe der Spitze 7 des Lufteinlasses 3 mit einer quer zu deren Längsachse gerichteten Wasseraustrittsbohrung 11, deren Abstand zur Spitze 7 so bemessen ist, dass der aus ihr strömende Wasserstrahl die Luftaustrittsbohrungen 9 nicht tangiert. Die beschriebene Sprühdüse ist mit nur einer Wasseraustrittsbohrung ausgestattet. Sie kann im Prinzip aber auch mit mehreren umfänglich verteilt angeordneten Wasseraustrittsbohrungen versehen sein.

Der Wassereinlass 4 ist durch eine annähernd parallel zur Längsachse des Mischkörpers 1 verlaufenden Bohrung 11' und durch diese quere Wasseraustrittsbohrung 11 gebildet. In der Bohrung 11' ist eingangs ein auswechselbarer Filter 19 und nachfolgend eine Blende 4' enthalten und zudem ist sie mit einer Überbohrung 11" versehen, die als Verlängerung ausgehend von der queren Wasseraustrittsbohrung 11 ausgebildet ist und für eine Beruhigung des in die Wasseraustrittsbohrung 11 geleiteten Wassers dient.

Ferner sind die radialen Luftaustrittsbohrungen 9 mit einem leichten Winkel zur senkrechten Ebene ausgeführt, wobei der Neigungswinkel in einem Bereich von +/- max. 15° variieren kann. Darüberhinaus könnten sie auch statt radial zumindest annähernd tangential ausgerichtet sein, wodurch eine Verwirbelung des in die Mischkammer strömenden Wasserstrahls erzeugt wird, die eine gleichmässig feinstrukturierte Vernebelung des Luft/Wassergemisches mit sich bringt.

Der zylindrisch ausgebildete Mischkörper 1 weist in Verlängerung der Mischkammer 2 einen ebenfalls zylindrischen Ansatz 14 auf, an dessen Ende ein auswechselbarer Düsenkopf 15 mit einer Luft/Wassergemisch-Austrittsöffnung 16 angebracht ist. Die Verbindung des Düsenkopfes 15 am Mischkörper 1 ist im Ansatz 14 des Mischkörpers angeordnet.

Statt einer solchen einwandfrei funktionierenden Schraubverbindung könnte auch ein Bajonettverschluss oder eine ähnlich lösbare Verbindung verwendbar. Durch die Auswechselbarkeit des Düsenkopfes 15 kann das Sprühbild der Düse je nach Form der einen oder mehreren Austrittsöffnungen von Fall zu Fall leicht den jeweiligen Einsatzbedingungen angepasst werden.

Gemäss Fig. 3 und Fig. 4 sind ferner an der unteren Stirnseite des zylindrischen Ansatzes 14 noch Zentriermittel 17 für eine Positionierung der Düsenkopfes 15 zum Mischkörper 1 angedeutet.

Beim Lufteinlass 3 und Wassereinlass 4 ist jeweils eine Blende 4' zur Drosselung der zugeführten Luft bzw. des Wassers vorgesehen.

Die Vorteile der erfindungsgemässen Sprühdüse gelten selbstverständlich auch, wenn als Kühlmittel anstelle des Luft/Wassergemisches ein anderes vergleichbar geartetes Gas/Flüssigkeitsgemisch eingesetzt wird.

Sowohl die Luftaustrittsbohrungen als auch die Wassersaustrittsbohrungen können statt radial zumindest annähernd tangential ausgerichtet sein.

Es könnte auch ein Verlängerungsrohr zwischen dem Mischkörper 1 und dem Düsenauslass 5 vorgesehen sein, wenn beispielsweise kleinere Formate von Strängen gegossen werden.

Bei einem Betriebsunterbruch oder Giessstopp könnte auch nur Luft durch die Sprühdüseneinrichtung zugeführt werden, um eine ausreichende Kühlung derselben zu gewährleisten.

Zum Ermitteln der Sprühleistung der Düse wurden Versuche mit variablen Druck- und Strömungswerten durchgeführt. Wie aus dem Diagramm gemäss Fig. 5 ersichtlich, geht aus den Versuchsergebnissen hervor, dass bei der erfindungsgemässen Sprühdüse beide Grössen sich nicht gegenseitig beeinflussen. Auf dem Diagramm sind in der x-Achse der Wasserdruck (bar) und in der y-Achse die Wasser- und Luftströmung (l/min bzw. m³/h) eingetragen. Mit den Linien 12a, 12b und 13 sind der Luftstromverlauf 1A - 2A und der Wasserstromverlauf 1B - 2B bei einem konstanten Luftdruck von 2 bar bzw. 3 bar und einer konstanten Luftströmung von 6.0 m³/h bzw. 7,8 m³/h dargestellt.

Bei den Versuchen wurden folgende Druck- und Strömungswerte festgestellt:

| Beispiel | Luftdruck | Wasserdruck | Luftström. | Wasserström. |
|---|---|---|---|---|
| 1 | 2 bar | 0,5 bar | 1A-2A: 6,0 m³/h | 1B: 0,8 l/min |
| 2 | 2 bar | 8,0 bar | 1A-2A: 6,0 m³/h | 2B: 3,4 l/min |
| | 3 bar | 0,5 bar | 7,8 m³/h | 1B: 0,8 l/min |
| | 3 bar | 8,0 bar | 7,8 m³/h | 2B: 3,4 l/min |

Aus der Tabelle ist zu entnehmen, dass der Kurvenverlauf 1B-2B der Wasserströmung bei Steigerung des Luftdrucks von 2 auf 3 bar bzw. bei Anhebung der Luftströmung von 6,0 auf 7,8 m³/h konstant bleibt. Die erfindungsgemässe Sprühdüse gewährleistet damit eine gleichmässig homogene Beschaffenheit des Luft/Wassergemisches, unabhängig der jeweils geforderten Kühlwirkung. Es besteht somit eine gegenseitige Unabhängigkeit über einen grossen Druckbereich des Luft- bzw. Wasserdruckes.

## Patentansprüche

1. Sprühdüseneinrichtung insbesondere zum Besprühen eines Giessstrangs, mit einem eine diffusorartig wirkende Mischkammer (2) aufweisenden Mischkörper, der mit einem Lufteinlass (3), einem Wassereinlass (4) und einer auf der zum Lufteinlass (3) gegenüberliegenden Seite angeordneten Düsenauslass (5) versehen ist, durch welchen ein Luft/Wassergemisch austritt, **dadurch gekennzeichnet, dass**
der Lufteinlass (3) durch eine Lufteinlassdüse (6) mit einem in die Mischkammer (2) ragenden Bereich gebildet ist und dort mit mindestens einer Luftaustrittsbohrung (9) versehen ist, die zur Längsachse der Mischkammer einen Winkel von 90° +/- max. 15° aufweist, während der Wassereinlass (4) durch mindestens eine nahe der Spitze (7) des Lufteinlasses (3) quer zur Längsachse der Mischkammer gerichtete Bohrung (11) erfolgt.

2. Sprühdüseneinrichtung nach Anspruch 1,
**dadurch gekennzeichnet, dass**
der Lufteinlass (3) durch eine in die Mischkammer (2) ragende Lufteinlassdüse (6) gebildet ist, die in einer Ebene quer zur Längsachse mit der mindestens einen umfänglich verteilt angeordneten Luftaustrittsbohrung (9) versehen ist.

3. Sprühdüseneinrichtung nach Anspruch 2,
**dadurch gekennzeichnet, dass**
der in die Mischkammer (2) ragende Bereich der Lufteinlassdüse (6) einen Aussendurchmesser von weniger als die Hälfte des Innendurchmessers der Mischkammer (2) aufweist.

4. Sprühdüseneinrichtung nach Anspruch 2 oder 3,
**dadurch gekennzeichnet, dass**
die Mischkammer (2) zylindrisch ausgebildet ist und eine zweifache Länge gegenüber ihres Innendurchmessers aufweist.

5. Sprühdüseneinrichtung nach einem der Ansprüche 2 bis 4,
**dadurch gekennzeichnet, dass**
die Luftaustrittsbohrungen (9) quer zur Längsachse der Mischkammer (2) den Winkel von 90° +/- max. 15° aufweisen, wobei die mindestens eine Wasseraustrittsbohrung (11) so plaziert ist, dass der aus ihr austretende Wasserstrahl an den Luftaustrittsbohrungen (9) vorbeiströmt.

6. Sprühdüseneinrichtung nach einem der Ansprüche 2 bis 5,
**dadurch gekennzeichnet, dass**
die Luftaustrittsbohrungen (9) in der Ebene quer zur Längsachse der Mischkammer (2) fächerförmig abgewinkelt sind.

7. Sprühdüseneinrichtung nach einem der Ansprüche 2 bis 6,
**dadurch gekennzeichnet, dass**
die Lufteinlassdüse (6) zusätzlich mit einer in Achsrichtung der Mischkammer (2) gerichteten Luftaustrittsbohrung versehen ist.

8. Sprühdüseneinrichtung nach einem der Ansprüche 1 bis 7,
**dadurch gekennzeichnet, dass**
der Düsenauslass (5) einen auswechselbaren Düsenkopf (15) mit einer Austrittsöffnung (16) für das Luft/Wassergemisch aufweist, deren Geometrie nach dem jeweils erforderlichen Sprühbild festlegbar ist.

9. Sprühdüseneinrichtung nach einem der Ansprüche 1 bis 8,
**dadurch gekennzeichnet, dass**
ein Verlängerungsrohr zwischen dem Mischkörper (1) und dem Düsenauslass (5) vorgesehen ist.

10. Sprühdüseneinrichtung nach einem der Ansprüche 1 bis 9,
**dadurch gekennzeichnet, dass**
beim Wassereinlass (4) und Lufteinlass (3) je eine Blende (4') zur Drosselung des zugeführten Wassers bzw. der Luft vorgesehen ist.

## Claims

1. A spray nozzle device, in particular for spraying a cast strand, with a mixing body that has a mixing chamber (2) acting like a diffusor and which is provided with an air inlet (3), a water inlet (4) and a nozzle outlet (5) disposed on the side lying opposite the air inlet (3) and through which an air/water mixture passes out, **characterised in that**
the air inlet (3) is formed by a region protruding into the mixing chamber (2) through an air inlet nozzle (6) and is provided there with at least one air outlet hole (9), which has an angle of 90° +/- max. 15° to the longitudinal axis of the mixing chamber, while the water inlet (4) takes place through at least one hole (11) orientated transversely to the longitudinal axis close to the tip (7) of the air inlet (3).

2. The spray nozzle device according to Claim 1,
**characterised in that**
the air inlet (3) is formed by an air inlet nozzle (6) protruding into the mixing chamber (2), which is provided with the at least one air outlet hole (9) arranged distributed around the circumference in a plane transverse to the longitudinal axis.

3. The spray nozzle device according to Claim 2,
**characterised in that**
the region of the air inlet nozzle (6) protruding into the mixing chamber (2) has an outside diameter of less than half the inside diameter of the mixing chamber (2).

4. The spray nozzle device according to Claim 2 or 3,
**characterised in that**
the mixing chamber (2) is cylindrical in form and has a length twice that of its inside diameter.

5. The spray nozzle device according to any of Claims 2 to 4,
**characterised in that**
the air outlet holes (9) are at an angle of 90° +/- max. 15° transversely to the longitudinal axis of the mixing chamber (2), wherein the at least one water outlet hole (11) being positioned such that the water jet passing out of it flows past the air outlet holes (9).

6. The spray nozzle device according to any of Claims 2 to 5,
**characterised in that**
the air outlet holes (9) are angled in a fan shape in the plane transverse to the longitudinal axis of the mixing chamber (2).

7. The spray nozzle device according to any of Claims 2 to 6,
**characterised in that**
the air inlet nozzle (6) is additionally provided with an air outlet hole orientated in the axial direction of the mixing chamber (2).

8. The spray nozzle device according to any of Claims 1 to 7,
**characterised in that**
the nozzle outlet (5) has a replaceable nozzle head (15) with an outlet opening (16) for the air/water mixture the geometry of which can be determined according to the respectively required spray pattern.

9. The spray nozzle device according to any of Claims 1 to 8,
**characterised in that**
an extension pipe is provided between the mixing body (1) and the nozzle outlet (5).

10. The spray nozzle device according to any of Claim 1 to 9,
**characterised in that**
an aperture (4') is respectively provided in the water inlet (4) and the air inlet (3) for throttling the delivered water or the air.

## Revendications

1. Dispositif à buse de pulvérisation, notamment pour la pulvérisation sur une barre de coulée, comprenant un corps de mélange, qui a une chambre (2) de mélange agissant à la manière d'un diffuseur et qui est pourvue d'une entrée (3) d'air, d'une entrée (4) d'eau et d'une sortie (5) de buse, qui est disposée du côté opposé à l'entrée (3) d'air et par laquelle un mélange d'air/eau peut sortir, **caractérisé en ce que**
l'entrée (3) d'air est formée d'une buse (6) d'entrée d'air ayant une partie pénétrant dans la chambre (2) de mélange et y est pourvue d'au moins un trou (9) de sortie d'air, qui fait un angle de 90° +/- 15° au maximum avec l'axe longitudinal de la chambre de mélange, tandis que l'entrée (4) d'eau s'effectue par au moins un trou (11), dirigé transversalement à l'axe longitudinal de la chambre de mélange près de la pointe (7) de l'entrée (3) d'air.

2. Dispositif à buse de pulvérisation suivant la revendication 1, **caractérisé en ce que**
l'entrée (3) d'air est formée d'une buse (6) d'entrée d'air, qui pénètre dans la chambre (2) de mélange et qui est pourvue, dans un plan transversalement à l'axe longitudinal, d'au moins un trou (9) de sortie d'air réparti sur le pourtour.

3. Dispositif à buse de pulvérisation suivant la revendication 2, **caractérisé en ce que**
la partie, pénétrant dans la chambre (2) de mélange, de la buse (6) d'entrée d'air a un diamètre extérieur représentant moins de la moitié du diamètre intérieur de la chambre (2) de mélange.

4. Dispositif à buse de pulvérisation suivant la revendication 2 ou 3, **caractérisé en ce que**
la chambre (2) de mélange est cylindrique et a une longueur deux fois plus grande que son diamètre intérieur.

5. Dispositif à buse de pulvérisation suivant l'une des revendications 2 à 4, **caractérisé en ce que**
les trous (9) de sortie d'air font un angle de 90° +/- 15° au maximum transversalement à l'axe longitudinal de la chambre (2) de mélange, le au moins un trou (11) de sortie d'eau étant placé de manière à ce que le jet d'eau, qui en sort, passe devant les trous (9) de sortie d'air.

6. Dispositif à buse de pulvérisation suivant l'une des revendications 2 à 5, **caractérisé en ce que**
les trous (9) de sortie d'air sont coudés en forme d'éventail dans le plan transversalement à l'axe longitudinal de la chambre (2) de mélange.

7. Dispositif à buse de pulvérisation suivant l'une des revendications 2 à 6, **caractérisé en ce que**
la buse (6) de sortie d'air est pourvue, en outre, d'un trou de sortie d'air dirigé dans la direction de l'axe de la chambre (2) de mélange.

8. Dispositif à buse de pulvérisation suivant l'une des revendications 1 à 7, **caractérisé en ce que**
la sortie (5) de la buse a une tête (15) de buse remplaçable, ayant une ouverture (16) de sortie du mélange d'air/eau, dont la géométrie peut être fixée suivant la configuration de pulvérisation nécessaire, respectivement.

9. Dispositif à buse de pulvérisation suivant l'une des revendications 1 à 8, **caractérisé en ce qu'**
un tuyau de rallonge est prévu entre le corps (1) de mélange et la sortie (5) de la buse.

10. Dispositif à buse de pulvérisation suivant l'une des revendications 1 à 9, **caractérisé en ce qu'**
un diaphragme (4') d'étranglement de l'eau ou de l'air apportés est prévu à l'entrée (4) d'eau et à l'entrée (3) d'air, respectivement.
